# EUROPÄISCHE PATENTSCHRIFT

(11) **EP 0 060 333 B1**
(45) Veröffentlichungstag und Bekanntmachung des Hinweises auf die Patenterteilung: **14.08.1985**
(21) Anmeldenummer: 81109049.7
(22) Anmeldetag: 27.10.1981
(51) Int. Cl.: H01R 23/66, H01R 4/24

(54) **Bandkabel-Anschlussvorrichtung**
Connection device for flat ribbon cables
Dispositif de connexion pour câbles plats

(30) Priorität: 12.03.1981 DE 8107135 U
(43) Veröffentlichungstag der Anmeldung: 22.09.1982
(73) Patentinhaber: SIEMENS AKTIENGESELLSCHAFT, 80333 München (DE)
(72) Erfinder: Dziengel, Hans-Joachim, B-8210 Zedelgem (BE); van Nuffel, Marc, B-9540 Burst (BE)

## Beschreibung

Die Erfindung bezieht sich auf eine Anschlussvorrichtung mit einem aus Isolierstoff bestehenden, etwa platten- oder leistenförmigen Basiskörper, der zwischen einander gegenüberliegenden Seiten, die Anschlussebenen definieren, von Öffnungen durchdrungen ist, in die Kontaktorgane einsetzbar sind, welche auf einer Seite des Basiskörpers jeweils wenigstens einen Gabelkontakt-Abschnitt aufweisen, der über einen parallel zu den Anschlussebenen verlaufenden streifenförmigen Verbindungsabschnitt mit einem weiteren Kontaktabschnitt des Kontaktorganes zusammenhängt und durch den Verbindungsabschnitt gegen den weiteren Kontaktabschnitt querversetzt ist und bei der der Basiskörper auf der Seite der Gabelkontakt-Abschnitte Erweiterungen der Öffnungen zur passgerechten Aufnahme der Verbindungs- und Kalbekontaktabschnitte aufweist.

Eine solche Anschlussvorrichtung ist aus der DE-OS 27 38 869 bekannt. Mit Hilfe einer solchen Anschlussvorrichtung ist es möglich, Band-oder Flachkabel zu kontaktieren, deren Einzelleiter-Abstände von einem Steck- bzw. Anschlussraster abweichen, das die mit dem Band- oder Flachkabel verbundenen Kontaktorgane auf einer vom Kabel abgewandten Seite der Anschlussvorrichtung bilden und z.B. mit dem Raster der Anschlussorgane (Kontaktfedern) einer Kontaktfederleiste übereinstimmen muss, um die auf dieser Seite als Anschlussstifte ausgebildeten Kontaktorgane in die Kontaktfedern einstecken zu können.

Bei der bekannten Anschlussvorrichtung wird ein hierzu erforderlicher Querversatz der jeweiligen Kontaktabschnitte der Kontaktorgane durch streifenförmige Verbindungsabschnitte der Kontaktorgane ermöglicht, wobei die streifenförmigen Verbindungsabschnitte mit ihrer Streifen-breite rechtwinklig zu den Anschlussebenen angeordnet sind. Auf diese Weise sind die Übergangsstellen zwischen den Verbindungsabschnitten und den Kontaktabschnitten der Kontaktorgane biegeelastisch und die Kontaktorgane können mit unterschiedlichen Winkelstellungen der Verbindungsabschnitte insbesondere gegenüber den zur Kontaktierung eines Bandkabel-Einzelleiters vorgesehenen Gabekontaktabschnitten in den zu ihrer Aufnahme vorgesehenen Isolierstoffkörper der Anschlussvorrichtung eingesetzt werden.

Bei der Verwendung von derartigen Kontaktorganen, die zunächst den gleichen Winkel zwischen Verbindungsabschnitt und Gabelkontakt-Abschnitt aufweisen, ist aber ein spannungsfreies Einsetzen der Kontaktorgane in den zugeordneten Isolierstoffkörper der Anschlussvorrichtung nicht ohne weiteres möglich.

Aufgabe der vorliegenden Erfindung ist es daher, eine Anschlussvorrichtung der eingangs genannten Art so weiterzubilden, dass gleich ausgebildete Kontaktorgane verwendet und diese vollkommen spannungsfrei in den zu ihrer Aufnahme vorgesehenen Isolierstoffkörper (Basiskörper) eingesetzt werden können.

Erfindungsgemäss ergibt sich die Lösung dieser Aufgabe dadurch, dass die als Flachteile mit jeweils zwei in einer Ebene liegenden Schenkeln ausgebildeten Gabelkontakt-Abschnitte mittels einer 90°-Abwinkelung aus der Ebene der mit der Streifen-Breite parallel zu den Anschlussebenen angeordneten streifenförmigen Verbindungsabschnitten herausgebogen sind und dass die Schenkelebenen der einzelnen Gabelkontakte durch einen zwischen dem jeweiligen Gabelkontakt und dem jeweiligen Verbindungsabschnitt vorgesehenen Torsionsstiel um die Achse des Torsionsstieles verdrehbar ausgebildet sind.

Auf diese Weise kann die individuelle Einjustierung eines jeden Gabelkontaktes auf die Verlaufsrichtung eines mit dem Gabelkontakt zu verbindenden Leiters erst nach dem Einsetzen der Kontaktorgane in den Basiskörper erfolgen, z.B. mit Hilfe einer zur Verriegelung der Kontaktorgane im Basiskörper vorgesehenen Abdeckplatte, die mit entsprechend der erforderlichen Verdrehung der Gabelkontakte gewendelten Durchtrittsschlitzen für die Gabelkontakte versehen ist. Dadurch wird die automatisierbare Herstellung einer Anschlussvorrichtung entsprechend vorliegender Neuerung ermöglicht.

In weiterer Ausgestaltung der Erfindung kann vorgesehen sein, dass die Schenkelebenen der Gabelkontakte um einen Winkel von ca. 15° gegen die Verbindungslinie der wenigstens in einer Reihe nebeneinander vorgesehenen Kontaktorgan-Öffnungen im Basisglied schräg gestellt sind.

Diese Schrägstellung der Gabelkontakte gegenüber der Verlaufsrichtung der Leiter, die an die Gabelkontakte angeschlossen werden sollen, schafft eine gewisse Anpassungsfähigkeit der Anschlussvorrichtung an Leiter mit in gewissen Grenzen voneinander abweichender Dicke, da ein dünnerer Leiter durch die Schrägstellung der Gabelkontakte in Verlaufsrichtung einen schmäleren zu ihm passenden Kontaktierschlitz vorfindet, während ein dickerer Leiter durch eine geringfügige Torsion der Gabelkontakt-Schenkel, die infolge der Schrägstellung des Gabelkontaktes ermöglicht wird, den Kontaktierschlitz zwischen den Gabelkontakt-Schenkeln entsprechend vergrössern kann.

Ein Ausführungsbeispiel der Erfindung wird nachfolgend anhand von drei Figuren noch näher erläutert.

Dabei zeigen die Figuren, in Schrägsicht gesehen und in grobschematischer Darstellung unter Weglassung aller nicht unbedingt zum Verständnis der Wirkungsweise des Gegenstandes der Neuerung erforderlichen Einzelheiten einen aus Isolierstoff, insbesondere aus thermoplastischem Kunststoff bestehenden leistenförmigen Basiskörper 1, der zwischen einander gegenüberliegenden Seiten (in den Figuren ist nur eine dieser Seiten zu sehen) 2,3 von kanalartigen Öffnungen 4 durchdrungen ist. Diese Öffnungen 4 sind zur Aufnahme von Kontaktorganen 5 vorgesehen, die auf der Seite 2 des Basiskörpers 1 Gabelkontakte 6 bilden, in die, d.h. in deren Kontaktierschlitz 7, ein Leiter mit parallel zur Seite 2 gerichtetem Verlauf eingedrückt werden kann.

Auf der Seite 3 des Basiskörpers sind die Kontaktorgane 5 z.B. zu Kontaktstiften ausgebildet, die jeweils konzentrisch zur Achse 8 einer Öffnung 4 aus dem Basiskörper 1 vorstehen. Diese Kontaktstifte können z.B. mit Kontaktfedern einer Kontaktfederleiste in Verbindung gebracht oder in Rasterbohrungen einer Leiterplatte eingesteckt werden.

Zur Gewährleistung eines störungsfreien Zusammenfügens der Kontaktstifte der Kontaktorgane 5 und der Kontaktfedern einer in den Figuren nicht dargestellten Kontaktfederleiste müssen zwischen den Kontaktstiften Abstände vorhanden sein, die mit den Abständen der Kontaktfedern voneinander übereinstimmen. Diese Abstände zwischen den Kontaktstiften, von Bedeutung sind hier insbesondere die Abstände der Kontaktstifte voneinander quer zur Verlaufsrichtung eines Bandkabels, stimmen aber in manchen Fällen nicht mit den Abständen der Einzelleiter eines Bandkabels überein. Die Kontaktierschlitze 7 auf der Seite 2 des Basiskörpers 1 müssen daher voneinander einen anderen Abstand haben, als die Kontaktstifte auf der Seite 3 des Basiskörpers 1.

Zum Ausgleich dieser Abstandsdifferenzen sind die Kontaktorgane 5 zwischen dem Kontaktabschnitt, der z.B. durch einen Kontaktstift gebildet wird und der konzentrisch zur Achse 8 einer Öffnung 4 angeordnet ist, und den Gabelkontakt 6 mit streifenförmigen Verbindungsabschnitten 9 versehen, die parallel zur Seite 2 des Basiskörpers 1 verlaufen.

Durch eine entsprechende gewählte individuelle Richtung der Verbindungsabschnitte 9 kann erreicht werden, dass die am anderen Ende der Verbindungsabschnitte 9 vorgesehenen Gabelkontaktabschnitte 10 der Kontaktorgane 5 sich mit ihren Kontaktierschlitzen 7 genau am Verlaufsort eines Bandkabel-Einzelleiters befinden, auch wenn der Abstand der Einzelleiter voneinander vom Abstand der Kontaktorgane 5 voneinander auf der Seite 3 des Basiskörpers 1 abweicht.

Die jeweils erforderliche Winkelstellung des Verbindungsabschnittes 9 in einer zur Seite 2 des Basiskörpers 1 parallelen Ebene wird durch nutförmige Erweiterungen 11 der Öffnungen 4 auf der Seite 2 des Basiskörpers 1 vorgegeben, da die Verbindungsabschnitte 9 genau in die nutförmigen Erweiterungen 11 passen und somit den Gabelkontaktabschnitt 10 eines jeden Kontaktorganes 5 durch einfaches Einsetzen der Verbindungsabschnitte 9 in die Erweiterungen 11 individuell justieren.

Infolge der unterschiedlichen Richtungen der Erweiterungen 11 nehmen die als Flachteile mit jeweils zwei in einer Ebene liegenden Schenkeln 12 ausgebildeten Gabelkontakte 6, nach dem Einsetzen der Kontaktorgane 5 in die Öffnungen 4 und der Verbindungsabschnitte 9 in die Erweiterungen 11, mit ihren Schenkelebenen ebenfalls unterschiedliche Richtungen ein, da die Gabelkontaktabschnitte 10 jeweils mittels einer 90° Abwinkelung aus der Ebene der zur Seite 2 mit ihrer Breite parallel angeordneten streifenförmigen Verbindungsabschnitte 9 herausgebogen sind.

Ein zwischen dem Verbindungsabschnitt 9 und dem Gabelkontakt 6 vorgesehener, etwa die Breite des Verbindungsabschnittes 9 aufweisender Torsionsstiel 13, der zum Gabelkontaktabschnitt 10 des Kontaktorganes 5 gehört und daher ebenfalls rechtwinklig zum Verbindungsabschnitt 9 gerichtet ist, ermöglicht es jedoch, den Gabelkontakt 6 durch eine Verwindung des Torsionsstieles 13 um seine mit dem Kontaktierschlitz 7 fluchtende Achse so zu drehen, dass sämtliche Gabelkontakte mit den Ebenen ihrer Schenkel 12 in die gleiche Richtung zeigen.

Diese Ausrichtung der Gabelkontakte 6 kann vorteilhaft z.B. mit Hilfe einer Abdeckplatte 14 vorgenommen werden, die durch ihre Verbindung mit dem Basiskörper 1 die Verbindungsabschnitte 9 in den Erweiterungen 11 und damit die Kontaktorgane 5 in den Öffnungen 4 des Basiskörpers 1 verriegelt. In dieser Abdeckplatte 14 sind nämlich Durchtrittsschlitze für die Gabelkontakte 6 vorgesehen, die bei entsprechend wendelförmigem Verlauf die Gabelkontakte 6 beim Zusammenfügen von Abdeckplatte und Basiskörper 1 automatisch mit der Ebene ihrer Kontaktschenkel in die gleiche erwünschte Richtung drehen.

Als besonders vorteilhaft hat es sich dabei erwiesen, die Schenkelebenen der Gabelkontakte 6 in einem Winkel von ca. 15° (vgl. hierzu insbesondere Fig. 3) gegen die Richtung 15 der Verbindungslinie 16 der jeweils in einer Reihe nebeneinander vorgesehenen Kontaktorgan-Öffnungen 4 im Basiskörper 1 schräg zu stellen.

Durch die erfindungsgemässe Ausbildung der Kontaktorgane 5 ist es möglich, zur Bestückung eines Basiskörpers 1 einer Anschlussvorrichtung für Bandkabel zunächst völlig gleiche Kontaktorgane 5 zu verwenden. Die Kontaktorgane 5 lassen sich dabei völlig spannungsfrei und unkompliziert in die Öffnungen 4, die zu ihrer Aufnahme vorgesehen sind, bzw. in die Erweiterungen 11 der Öffnungen 4, einsetzen.

Durch die Verbindung der Abdeckplatte 14 mit dem Basiskörper 1 werden dann die Gabelkontakte 6 zueinander parallel gestellt und dabei bezüglich der Verlaufsrichtung des Bandkabels in eine optimale Richtung gebracht.

Mit der Anschlussvorrichtung können sowohl Bandkabel, als auch Rundkabel kontaktiert werden, wobei die Einzelleiter des Rundkabels aufgespleist und in einer Ebene nebeneinander angeordnet werden müssen.

Die Zuordnung der Einzelleiter eines Bandkabels zu den einzelnen Gabelkontakten 6 erfolgt zweckmässig mit Hilfe eines nicht dargestellten Bügels, der mit dem Basiskörper 1 verrastet werden kann und mit dessen Hilfe das Bandkabel bzw. die Einzelleiter eines Rundkabels in die Kontaktierschlitze 7 der Gabelkontakte 6 eingedrückt werden.

Ein solcher Bügel kann z.B. einen Aufnahmeschlitz für das Bandkabel besitzen, in dem das Bandkabel so geführt und gehalten wird, dass jeder Einzelleiter einer Ausnehmung des Bügels zugeordnet wird, die zur Aufnahme der freien Enden der Kontaktschenkel 12 eines Gabelkontaktes 6 vorgesehen ist.

In entsprechender Weise kann ein für die Kontaktierung der Einzelleiter eines Rundkabels vorgesehener Bügel den Einzelleitern zugeordnete Stecköffnungen besitzen, wodurch die Zuordnung der Einzelleiter zu den Gabelkontakten 6 bei der Verbindung des Bügels mit dem Basiskörper 1 erfolgt.

## Patentansprüche

1. Anschlussvorrichtung mit einem aus Isolierstoff bestehenden, etwa platten- oder leistenförmigen Basiskörper (1), der zwischen einander gegenüberliegenden Seiten (2, 3), die Anschlussebenen definieren, von Öffnungen (4) durchdrungen ist, in die Kontaktorgane (5) einsetzbar sind, welche auf einer Seite (2) des Basiskörpers (1) jeweils wenigstens einen Gabelkontakt-Abschnitt (10) aufweisen, der über einen parallel zu den Anschlussebenen verlaufenden, streifenförmigen Verbindungsabschnitt (9) mit einem weiteren Kontaktabschnitt des Kontaktorganes (5) zusammenhängt und durch den Verbindungsabschnitt (9) gegen den weiteren Kontaktabschnitt querversetzt ist, und bei der der Basiskörper (1 ) auf der Seite (2) der Gabelkontakt-Abschnitte (10) Erweiterungen (11) der Öffnungen (4) zur passgerechten Aufnahme der Verbindungs- (9) und Gabelkontaktabschnitte (10) aufweist, dadurch gekennzeichnet, dass die als Flachteile mit jeweils zwei in einer Ebene liegenden Schenkeln ausgebildeten Gabelkontakte (6) der Gabelkontakt-Abschnitte (10) mittels einer 90°-Abwinkelung aus der Ebene der mit der Streifen-Breite parallel zu den Anschlussebenen angeordneten streifenförmigen Verbindungsabschnitte herausgebogen sind und dass die Schenkelebenen der einzelnen Gabelkontakte (6) durch einen zwischen dem jeweiligen Gabelkontakt (6) und dem jeweiligen Verbindungsabschnitt (9) vorgesehenen Torsionsstiel (13) um die Achse des Torsionsstieles verdrehbar ausgebildet sind.

2. Anschlussvorrichtung nach Anspruch 1, dadurch gekennzeichnet, dass die Schenkelebenen der Gabelkontakte (6) um einen Winkel von ca. 15° gegen die Verbindungslinie (16) der wenigstens in einer Reihe nebeneinander vorgesehenen Kontaktorgan-Öffnungen (4) im Basisglied (1) schräg gestellt sind.

## Revendications

1. Dispositif de connexion comprenant un corps de base (1 ) en matière isolante, ayant à peu près la forme d'une plaque ou d'une barrette et qui est traversé, d'un côté (2) au côté opposé (3) par des ouvertures (4) qui définissent les plans de connexion et dans lesquelles peuvent être introduits des organes de contact (5) présentant d'un côté (2) du corps de base au moins une section en forme de fourche de contact (10) qui, par une section de liaison (9) en forme de bande et s'étendant parallèlement aux plans de connexion, est d'un seul tenant avec une autre section de contact de l'organe de contact (5) et, par la section de liaison (9), est décalée transversalement par rapport à l'autre section de contact, et dans lequel le corps de base (1 ) présente, du côté de la section en forme de fourche de contact (10) des élargissements (11) des ouvertures (4) pour la réception ajustée des sections de liaison (9) et des sections en forme de fourche de contact (10), caractérisé en ce que les fourches de contact (6) des sections en forme de fourche de contact (10) constituées chacune de deux branches situées dans un plan sont, par un coude à 90°, recourbées hors du plan des sections de liaison (9) en forme de bande disposées en ayant la largeur des bandes parallèle aux plans de connexion et en ce que les plans des branches des fourches de contact (6) individuelles sont, par une tige de torsion (13), prévue entre la fourche de contact (6) et la section de liaison (19), constitués tournants autour de l'axe de la tige de torsion.

2. Dispositif de connexion suivant la revendication 1, caractérisé en ce que les plans des branches des fourches de contact sont inclinés d'un angle de 15° environ par rapport à la ligne de liaison (16) des ouvertures (4) pour organe de contact, qui sont ménagées dans l'élément de base (1 ) et qui sont prévues les unes à côté des autres suivant au moins une rangée.

## Claims

1. A connection device having an approximately plate- or strip-shaped basic body (1) which consists of an insulating material and which between opposite sides (2, 3), defining connection planes, is penetrated by openings (4), into which contact elements (5) can be inserted which, on one side (2) of the basic body (1), in each case have at least one forked contact section (10) which is connected by means of a strip-shaped connecting section (9) which runs parallel to the connection planes, to a further contact section of the contact element (5) and which is transversely staggered in relation to the further contact section, by way of the connecting section (9), and wherein at the side of the forked contact sections (10), the basic body (1) has extensions (11) of the openings (4) to receive the connecting sections (9) and forked contact sections (10) in precisely fitting manner, characterised in that the forked contacts (6) of the forked contact sections (10), which are in the form of flat components having two limbs which lie in one plane, are bent out of the plane of the strip-shaped connecting sections (9), which have the width of the strip arranged parallel to the connection planes, through 90°; and that the planes of the limbs of the individual forked contacts (6) are designed to be rotatable by means of a torsion rod (13) arranged between the respective forked contact (6) and the respective connecting section (9), about the axis of the torsion rod.

2. A connection device as claimed in Claim 1, characterised in that the planes of the limbs of the forked contacts (6) are obliquely positioned at an angle of about 15° relative to the connecting line (16) of the contact element openings (4) in the basic element (1), which are arranged beside one another in at least one row.
